# EUROPÄISCHE PATENTSCHRIFT

(11) **EP 2 450 627 B1**
(45) Veröffentlichungstag und Bekanntmachung des Hinweises auf die Patenterteilung: **04.05.2016**
(21) Anmeldenummer: 10405213.9
(22) Anmeldetag: 09.11.2010
(51) Int. Cl.: F21V 21/04

(54) **Stützrahmen zum Einbau in eine Tragstruktur**
Support frame for fitting into a support structure
Châssis porteur pour l'intégration dans une structure porteuse

(43) Veröffentlichungstag der Anmeldung: 09.05.2012
(73) Patentinhaber: Ansorg GmbH, 45473 Mülheim an der Ruhr (DE)
(72) Erfinder: Flach, Otto, 42551 Velbert (DE); Knauff, Volker, 45131 Essen (DE)
(74) Vertreter: Latscha Schöllhorn Partner AG

(56) Entgegenhaltungen:
- EP-A2- 1 659 332

## Beschreibung

### Anwendungsgebiet der Erfindung

Die Erfindung betrifft einen Stützrahmen zum Einbau in eine Tragstruktur, wobei der Stützrahmen eine Freifläche umrandet, in welche zumindest ein Deckelement einsetzbar ist. Die Tragstruktur ist typischerweise eine in einem Gebäude abgehängte Zwischendecke. Das Deckelement kann unbestückt als Blinddeckel beschaffen sein oder dient als Träger einer Funktionseinheit, z.B. einer Leuchte, eines Lautsprechers oder eines Klimageräts. Der Stützrahmen ist zur Montage in einem Ausschnitt in der Tragstruktur bestimmt und hat systematisch verteilte Lager, in denen jeweils ein Riegel schwenkbar aus einer gelösten Stellung in gesperrte Stellungen geführt ist. Jeder Riegel hat einen Ausleger, der in einer gesperrten Stellung zum Aufsetzen auf einer den Ausschnitt umgebenden Rückfläche der Tragstruktur bestimmt ist. Jedes Lager besitzt Arretierkonturen, die im Zusammenwirken mit einem am Riegel vorhandenen Stopper eine gesperrte Stellung des Riegels bilden, aus der das Zurückschwenken des Riegels in seine gelöste Stellung blockiert ist.

### Stand der Technik

Eine erste Variante von Stützrahmen zum Einbau von Leuchten in Deckenausschnitte ist z.B. aus der FR 1 304 849 A und der EP 1 936 265 B1 bekannt. Hierbei sind am Stützrahmen mehrere Lager vorhanden, in denen unter Federspannung stehende Ausleger drehbar fixiert sind. Beim Entriegeln bzw. Generieren der Federspannung drücken die freien Enden der Ausleger oberseitig auf den Randbereich des Deckenausschnitts und halten somit den Stützrahmen in Position.

In der DE 43 18 971 A1 ist ein Stützrahmen mit Spannhebeln offenbart, die an ihrem gelagerten Ende eine Verzahnung besitzen, welche in eine von einer Formfeder arretierte Zahnstange eingreift. Die freien Enden der Spannhebel setzen auf den Randbereich des Deckenausschnitts auf und fixieren somit den eingesetzten Stützrahmen.

Eine weitere Alternative für einen Stützrahmen bildet den Gegenstand der EP 0 525 907 B1, wobei nach aussen ausschwenkbare Schieber jeweils entlang einer Rastfläche geführt sind. Die Lösebewegung des Schiebers auf der Rastfläche ist blockiert, und sein abgekantetes Ende drückt auf den Randbereich des Deckenausschnitts, so dass der eingesetzte Stützrahmen gehalten wird.

Eine nächste Lösung zur Montage von Leuchten in einer Zwischendecke wird in der EP 1 577 611 B1 gezeigt. Am Stützrahmen sind zumindest zwei schwenkbare Hebel vorgesehen, deren freie Enden zum abgefederten Aufsetzen auf dem Randbereich des Deckenausschnitts bestimmt sind. An der Drehlagerung des Hebels greift sein elastisches Zungenelement in das quer verlaufende Raster eines Lagerbolzens und blockiert somit das Zurückbewegen des Hebels in die gelöste Stellung.

Schliesslich wird in der EP 1 659 332 A2/A3 ein Stützrahmen dokumentiert, der zur Montage in einem Ausschnitt in einer Tragstruktur - insbesondere einer Zwischendecke - vorgesehen ist und eine Freifläche umrandet, in welche zumindest ein Deckelement einsetzbar ist. Das Deckelement dient als Träger einer Funktionseinheit - z. B. einer Leuchte - oder ist unbestückt als Blinddeckel beschaffen. Der Stützrahmen ist mit systematisch verteilten Lagern versehen, in denen jeweils ein Riegel schwenkbar aus einer gelösten Stellung in gesperrte Stellungen geführt ist. Jeder Riegel hat einen Ausleger, der in gesperrter Stellung zum Aufsetzen auf einer den Ausschnitt umgebenden Rückfläche der Tragstruktur bestimmt ist. Jedes Lager hat eine konvex gekrümmte Fläche mit einem sich quer erstreckenden Raster, in das bei gesperrter Stellung ein Fortsatz des Riegels eingreift. In der Abstufung des Rasters lässt sich der Riegel jeweils in eine nächste gesperrte Stellung bewegen, bis der Ausleger federnd von oben auf die Zwischendecke drückt. Aus den gesperrten Stellungen ist das Zurückschwenken des Riegels in seine gelöste Stellung blockiert. Um eine gesperrte Stellung des Riegels aufzuheben, lässt sich ein lösbarer Splint am Lager herausziehen, mittels dessen der Riegel am Lager angelenkt ist.

### Aufgabe der Erfindung

Ausgehend vom gattungsgemässen Stützrahmen liegt der Erfindung die Aufgabe zugrunde, die Konstruktion zu vereinfachen und dabei eine andere Lösung vorzuschlagen. Hierbei sollen die ansonsten bei der serienmässigen Produktion erreichten Vorteile und auch die sich in der praktischen Anwendung bewährten Gebrauchswerteigenschaften des Stützrahmens gemäss der EP 1 659 332 A2/A3 erhalten bleiben.

### Übersicht über die Erfindung

Der Stützrahmen ist zum Einbau in eine Tragstruktur bestimmt. Der Stützrahmen umrandet eine Freifläche, in welche zumindest ein Deckelement einsetzbar ist. Der Stützrahmen ist zur Montage in einem Ausschnitt in der Tragstruktur bestimmt. Das Deckelement dient als Träger einer Funktionseinheit oder ist unbestückt als Blinddeckel beschaffen. Der Stützrahmen ist mit systematisch verteilten Lagern versehen, in denen jeweils ein Riegel schwenkbar aus einer gelösten Stellung in gesperrte Stellungen geführt ist. Jeder Riegel hat einen Ausleger, der in gesperrter Stellung zum Aufsetzen auf einer den Ausschnitt umgebenden Rückfläche der Tragstruktur bestimmt ist. Jedes Lager hat Arretierkonturen, die im Zusammenwirken mit einem am Riegel vorhandenen Stopper gesperrte Stellungen des Riegels bilden, aus denen das Zurückschwenken des Riegels in seine gelöste Stellung blockiert ist. Die Arretierkonturen bestehen aus einer ersten Arretierkontur in Gestalt einer am Lager vorhandenen Erhebung für eine erste gesperrte Stellung des Riegels und einer zweiten Arretierkontur auf einer Aussenfläche am Lager für eine zweite gesperrte Stellung des Riegels.

Die nachfolgenden Merkmale beziehen sich auf spezielle Ausführungen der Erfindung: Die erste Arretierkontur ist zuoberst am Lager in Keilform gestaltet, die sich in Richtung einer Innenfläche am Lager sowie zur Freifläche des Stützrahmens absenkt und in diametraler Richtung mit einer steilen Prellfläche abschliesst. Die zweite Arretierkontur ist zur Prellfläche der ersten Arretierkontur diametral zur Innenfläche nach aussen versetzt. Der Stopper ist als Abkantung vom Ausleger ausgebildet. Der Stopper hat ein freies Ende, welches dazu bestimmt ist, in der ersten gesperrten Stellung des Riegels gegen die Prellfläche der ersten Arretierkontur zu stossen und in der zweiten gesperrten Stellung des Riegels gegen die Aussenfläche der zweiten Arretierkontur zu stossen. Der Riegel ist aus der ersten gesperrten Stellung in die zweite gesperrte Stellung schwenkbar.

Der Ausleger ist eigenelastisch und laschenförmig gestaltet.

Ein Lager besteht aus einer sich einstückig vom Stützrahmen erhebenden Basis und einem mit der Basis verbundenen Sockel. Die erste und zweite Arretierkontur sind am Sockel angeordnet. Der Riegel ist mit einem lösbaren Achsstift am Sockel angelenkt. Diametral zu den Lagern schliesst der Stützrahmen mit einem Rand ab.

Der Riegel hat ein Paar Seitenlaschen, die vom Ausleger benachbart zum Stopper abgebogen sind, den Sockel seitlich umfassen und jeweils ein Loch besitzen. Durch den Sockel erstreckt sich eine Öffnung. Der Achsstift steckt in den Löchern der Seitenlaschen und in der Öffnung im Sockel.

Der am Lager angelenkte Riegel ist über einen Bereich von etwa 180° schwenkbar. Somit ist der Ausleger des Riegels von einer im Prinzip vom Stützrahmen aufrecht weg weisenden Position als gelöste Stellung bis in die zweite gesperrte Stellung als eine vom Stützrahmen seitlich auskragende Position verstellbar.

Die vom Deckelement getragene Funktionseinheit ist eine Leuchte. Die Freifläche des Stützrahmens ist derart dimensioniert, so dass in die Freifläche mehrere Deckelemente einsetzbar sind. Das Deckelement ist in die Freifläche vonseiten des Randes einsetzbar. Im montierten Zustand ist das Deckelement mittels seiner Einhängeorgane, die mit ersten und zweiten Sicherungsorganen am Stützrahmen in Eingriff kommen, lösbar am Stützrahmen fixiert.

### Kurzbeschreibung der beigefügten Zeichnungen

Es zeigen:
- Figur 1A -: den erfindungsgemässen Stützrahmen, eingesetzt in den Ausschnitt einer Tragstruktur, bestückt mit zwei Deckelementen, die jeweils eine Leuchte haltern, die meisten Riegel in gelöster Stellung, einige Riegel in gesperrter Stellung, in perspektivischer Unteransicht;
- Figur 1B -: den Aufbau gemäss Figur 1A, in perspektivischer Draufsicht;
- Figur 2A -: einen Eckbereich des Stützrahmens gemäss Figur 1A, in partieller perspektivischer Explosivansicht von oben;
- Figur 2B -: den Aufbau gemäss Figur 2A, Lager und Riegel montiert, Riegel in gelöster Stellung, in perspektivischer Draufsicht;
- Figur 2C -: den Aufbau gemäss Figur 2B, Riegel in erster gesperrter Stellung, in perspektivischer Draufsicht;
- Figur 3A -: einen Sockel aus Figur 2A, in Perspektivansicht;
- Figur 3B -: den Sockel gemäss Figur 3A, in gewechselter Perspektivansicht;
- Figuren 4A bis 4F:: den Sockel aus Figur 2A, mit angelenktem Riegel aus Figur 2A, in den drei wesentlichen Stellungen des Riegels, als Prinzipdarstellungen;
- Figur 4A -: den Riegel in gelöster Stellung, in Perspektivansicht;
- Figur 4B -: den Aufbau gemäss Figur 4A, in Seitenansicht;
- Figur 4C -: den Riegel in der ersten gesperrten Stellung, elastisch gebogen, in Perspektivansicht;
- Figur 4D -: den Aufbau gemäss Figur 4C, in Seitenansicht;
- Figur 4E -: den Riegel in der zweiten gesperrten Stellung, elastisch gebogen, in prinzipieller Perspektivansicht;
- Figur 4F -: den Aufbau gemäss Figur 4E, in Seitenansicht;
- Figur 5A -: den Aufbau gemäss Figur 2A, von unten dem Ausschnitt einer Tragstruktur genähert, mit den Riegeln in gelöster Stellung, in perspektivischer Draufsicht;
- Figur 5B -: den Aufbau gemäss Figur 5A, in den Ausschnitt der Tragstruktur eingesetzt, mit den Riegeln in gelöster Stellung, in perspektivischer Draufsicht;
- Figur 5C -: den Aufbau gemäss Figur 5B, in den Ausschnitt der Tragstruktur eingesetzt, mit einem Riegel in der ersten gesperrten Stellung, mit einem Riegel demontiert, in perspektivischer Draufsicht; und
- Figur 6 -: den Aufbau gemäss Figur 1A, vor dem Einsetzen der zwei Deckelemente mit den Leuchten und einem zusätzlichen unbestückten Deckelement als Blinddeckel, in perspektivischer Unteransicht.

### Ausführungsbeispiel

Mit Bezug auf die beiliegenden Zeichnungen erfolgt nachstehend die detaillierte Beschreibung eines Ausführungsbeispiels zum erfindungsgemässen Stützrahmen.

Für die gesamte weitere Beschreibung gilt folgende Festlegung. Sind in einer Figur zum Zweck zeichnerischer Eindeutigkeit Bezugsziffern enthalten, aber im unmittelbar zugehörigen Beschreibungstext nicht erläutert, so wird auf deren Erwähnung in vorangehenden oder nachfolgenden Figurenbeschreibungen Bezug genommen. Im Interesse der Übersichtlichkeit wird auf die wiederholte Bezeichnung von Bauteilen in weiteren Figuren zumeist verzichtet, sofern zeichnerisch eindeutig erkennbar ist, dass es sich um "wiederkehrende" Bauteile handelt.

### Figuren 1A und 1 B

Die Tragstruktur **1** hat eine Frontfläche **10,** eine Rückfläche **11** und einen rechteckförmigen Ausschnitt **12,** in den ein Stützrahmen **5** einsetzbar und montierbar ist. Der Stützrahmen **5** hat eine zum Ausschnitt **12** rechteckförmige, komplementäre Umrandung **51,** welche eine Freifläche **50** umschliesst. In die Freifläche **50** ist zumindest ein Deckelement **2** einsetzbar, das einen Ausschnitt **22** zur Aufnahme einer Leuchte **4** hat, oder unbestückt als Blinddeckel beschaffen ist. Über die Umrandung **51** entlang verteilt, verlaufen zueinander beabstandete Stege **510,** die zum Ausschnitt **12** hin leicht überstehen und den Einsetzvorgang des Stützrahmens **5** durch verminderte Klemmung im Ausschnitt **12** erleichtern. Auf den Stegen **510** sind erste Sicherungsorgane **511** fixiert, die auf die Umrandung **51** ragen. Im montierten Zustand ist das Deckelement **2** mit seinen Einhängeorganen **23** in den Stützrahmen **5** eingehängt und durchragt dabei als Öffnungen im Stützrahmen **5** beschaffene zweite Sicherungsorgane **513.** Die klammerförmigen ersten Sicherungsorgane **511** greifen als Niederhalter auf die oben auf dem Stützrahmen **5** Einhängeorganen **23** aufsetzenden Einhängeorgane **23.**

Der Stützrahmen **5** ist mit systematisch verteilten Lagern **52** versehen, in denen jeweils ein Riegel **58** schwenkbar aus einer gelösten Stellung in gesperrte Stellungen geführt ist. Ein Lager **52** besteht aus einer sich einstückig vom Stützrahmen **5** erhebenden Basis **53** und einem mit der Basis **53** verbundenen Sockel **54.** Diametral zu den Lagern **52** schliesst der Stützrahmen **5** mit einem Rand **512** ab. Der Riegel **58** ist mit einem lösbaren Achsstift **59** am Sockel **54** angelenkt. Jeder Riegel **58** hat einen Ausleger **580,** der in gesperrter Stellung zum Aufsetzen auf der den Ausschnitt **12** umgebenden Rückfläche **11** der Tragstruktur 1 bestimmt ist. Der Ausleger **580** ist eigenelastisch und laschenförmig gestaltet.

### Figuren 2A bis 3B

Jedes Lager **52** hat Arretierkonturen **541,542,** die im Zusammenwirken mit einem am Riegel **58** vorhandenen Stopper **583** gesperrte Stellungen des Riegels **58** bilden, aus denen das Zurückschwenken des Riegels **58** in seine gelöste Stellung blockiert ist. Die Arretierkonturen **541,542** bestehen aus einer ersten Arretierkontur **541** in Gestalt einer am Lager **52** vorhandenen Erhebung für eine erste gesperrte Stellung des Riegels **58** und einer zweiten Arretierkontur **542** in Gestalt einer Aussenfläche am Lager **52** für eine zweite gesperrte Stellung des Riegels **58.** Der Sockel **54** ist anhand eines Fixiermittels, z.B. Schraube, mit der Basis **53** verbunden. Dabei kommen an der Basis **53** vorhandene Konturen in komplementären Eingriff mit am Sockel **54** vorhandenen Nuten. Durch den Sockel **54** erstreckt sich horizontal eine Öffnung **540,** in welcher der Achsstift **59** steckt. Die Innenfläche **545** des Sockels **54** ist der Freifläche **50** des Stützrahmens **5** zugewandt, während die Aussenfläche **546** des Sockels **54** äusserlich des Stützrahmens **5** liegt.

Der Stopper **583** ist als Abkantung vom Ausleger **580** ausgebildet und hat ein freies Ende, welches dazu bestimmt ist, in der ersten gesperrten Stellung des Riegels **58** gegen die Prellfläche der ersten Arretierkontur **541** zu stossen und in der zweiten gesperrten Stellung des Riegels **58** gegen die Aussenfläche der zweiten Arretierkontur **542** zu stossen. Aus der ersten gesperrten Stellung lässt sich der Riegel **58** bis in die zweite gesperrte Stellung schwenken. Der Riegel **58** hat ein Paar Seitenlaschen **581,** die vom Ausleger **580** benachbart zum Stopper **583** abgebogen sind, den Sockel **54** seitlich umfassen und jeweils ein Loch **582** besitzen. Der Achsstift **59** steckt in den Löchern **582** der Seitenlaschen **581** und in der Öffnung **540** im Sockel **54.** Der am Lager **52** angelenkte Riegel **58** ist über einen Bereich von etwa 180° schwenkbar. Somit ist der Ausleger **580** des Riegels **58** von einer im Prinzip vom Stützrahmen 5 aufrecht weg weisenden Position als gelöste Stellung bis in die zweite gesperrte Stellung als eine vom Stützrahmen **5** seitlich auskragende Position verstellbar.

Die erste Arretierkontur **541** ist zuoberst am freien Ende des Sockels **54** in Keilform gestaltet, die sich zur Innenfläche **545** absenkt und in diametraler Richtung mit einer steilen Prellfläche abschliesst. Die zweite Arretierkontur **542** ist zur Prellfläche der ersten Arretierkontur **541** nach aussen versetzt, liegt somit diametral zur Innenfläche **545** an der Aussenfläche **546** des Sockels **54.** An den beiden Seitenflächen ist eine Nut vorhanden, von der sich die Öffnung **540** durch den Sockel **54** erstreckt. Im Boden des U-förmigen Sockels **54** ist das Durchgangsloch vorhanden.

### Figuren 4A bis 4F

Diese Figurenfolge zeigt den mit dem Sockel **54** gelenkig verbundenen Riegel **58** in den drei wesentlichen Stellungen.

### Figuren 4A und 4B: gelöste Riegelstellung

Steht der Ausleger **580** des Riegels **58** in der vom Stützrahmen **5** weg weisenden, aufrechten Position, befindet sich der Riegel **58** in der gelösten Stellung. Der Stopper **583** stösst an die der Freifläche **50** zugewandten Innenfläche **545** des Sockels **54** an. Der Riegel **58** verharrt in der aufrechten Position aufgrund seiner Gewichtsverteilung in Bezug auf den Achsstift **59.**

### Figuren 4C und 4D: erste gesperrte Riegelstellung

Aus der vorherigen gelösten Stellung hat man den Riegel **58** in die erste gesperrte Stellung geschwenkt, so dass der Ausleger **580** nun nach unten zeigt. Beim Schwenken umfährt der Stopper **583** zunächst die Innenfläche **545** des Sockels **54,** läuft dann auf die Keilform der ersten Arretierkontur **541** auf und rastet schliesslich hinter deren Prellfläche ein. Beim hier nicht dargestellten Aufsetzen des unteren freien Endes des Auslegers **580** auf der Rückfläche **11** der Tragstruktur **1** sollte zum sicheren Halt des in den Ausschnitt **12** eingesetzten Stützrahmens **5** der Ausleger **580** elastisch gebogen sein, um mit Federspannung auf der Rückfläche **11** aufzusetzen. Das Zurückschwenken des Riegels **58** in seine gelöste Stellung ist blockiert. Die erste gesperrte Stellung eignet sich für Tragstrukturen **1** von z.B. 25 mm Stärke, wie bei abgehängten Decken, die aus Gipsplatten beschaffen sind.

### Figuren 4E und 4F: zweite gesperrte Riegelstellung

Die zweite gesperrte Stellung eignet sich für Tragstrukturen **1** von geringer Dicke, wie einer Blechverkleidung von z.B. wenigen Millimetern. Der Riegel **58** ist von der vorherigen ersten gesperrten Stellung weiter in die zweite gesperrte Stellung geschwenkt. Hierbei entfernt sich der Stopper **583** von der ersten Arretierkontur **541,** überspringt die zur Aussenfläche **546** abgrenzende Kante und rastet damit in der zweiten Arretierkontur **542** ein. Der Riegel **58** ist blockiert und kann nicht in seine erste gesperrte Stellung bzw. in seine gelöste Stellung zurückgeschwenkt werden. Wie beim vorherigen Figurenpaar ist der Ausleger **580** wiederum elastisch gebogen dargestellt, um das Aufsetzen mit Federspannung auf der Rückfläche **11** der Tragstruktur **1** zu illustrieren.

### Figuren 5A bis 5C

Zunächst ist der Stützrahmen **5** von unten dem Ausschnitt **12** der Tragstruktur **1** angenährt (s. Figur 5A). Alle Riegel **58** befinden sich in gelöster Stellung und sind aufrecht nach oben zur Tragstruktur **1** hin gerichtet. Die freien Enden der Riegel **58** stehen nicht seitlich über die Umrandung **51** hervor und bleiben damit innerhalb der Projektionsfläche des Ausschnitts **12,** so dass der Stützrahmen **5** mit den hochstehenden Riegeln **58** sich in den Ausschnitt **12** der Tragstruktur **1** einsetzen lässt.

Sofern der Rand **512** des Stützrahmens **5** an der Frontfläche **10** der Tragstruktur **1** anschlägt, ist der Stützrahmen **5** im Ausschnitt **12** an sich bestimmungsgemäss positioniert, jedoch noch nicht darin fixiert (s. Figur 5B).

Um den insoweit im Ausschnitt **12** positionierten Stützrahmen **5** zu haltern, werden die Riegel **58** in die zur jeweils verwendeten Tragstruktur **1** passende verriegelte Stellung gebracht, d.h. Anschlagen des Stoppers **581** an der ersten Eingriffskontur **541** - bei dicker Tragstruktur **1 -** oder an der zweiten Eingriffskontur **542** bei dünner Tragstruktur **1** (s. Figur 5C). Der Zugriff auf die Riegel **58** erfolgt durch die Freifläche **50** im Stützrahmen **5.** Die auf der Rückfläche **11** aufsetzenden elastisch gebogenen Ausleger **580** wirken als Federn und ziehen den Rand **512** des Stützrahmens **5** gegen den Randbereich der Frontfläche **10** um den Ausschnitt **12.**

Wird beabsichtigt, den im Ausschnitt **12** montierten Stützrahmen **5** zu entfernen, zieht man die Achsstifte **59** aus den Sockeln **54,** so dass sich die Riegel **58** von den Sockeln **54** lösen und der Stützrahmen **5** nicht mehr aufgehängt ist, sondern entnommen werden kann.

### Figur 6

Die Freifläche **50** im Stützrahmen **5** ist zur Bestückung mit mehreren Deckelementen **2** vorgesehen. Das Deckelement **2** kann als Träger einer Funktionseinheit **4** - z.B. einer Leuchte - gestaltet sein, die sich in einen Ausschnitt **22** einsetzen lässt. In der einfachsten Version ist das Deckelement **2** als Blinddeckel beschaffen, um einen ansonsten unbelegten Bereich der Freifläche **50** des Stützrahmens **5** zu verschliessen. Die Deckelemente **2** werden in die Freifläche **50** vonseiten des Randes **512** von unten eingesetzt. Die Deckelemente **2** haben an zwei gegenüber liegenden Seiten die an sich bekannten Einhängeorgane **23,** die zum Einführen in die am Stützrahmen **5** vorhandenen zweiten Sicherungsorgane **513** bestimmt sind, welche die Form von nestartigen Durchbrüchen haben. Mit den klammerförmigen ersten Sicherungsorganen **511** werden die in den Stützrahmen **5** eingeführten Einhängeorgane **23** gegen das unbeabsichtigte Aushängen gesichert.

## Patentansprüche

1. Stützrahmen **(5)** zum Einbau in eine Tragstruktur **(1),** wobei:
a) der Stützrahmen **(5)** eine Freifläche **(50)** umrandet, in welche zumindest ein Deckelement **(2)** einsetzbar ist;
b) der Stützrahmen **(5)** zur Montage in einem Ausschnitt **(12)** in der Tragstruktur (1) bestimmt ist;
c) das Deckelement **(2)** als Träger einer Funktionseinheit **(4)** dient oder unbestückt als Blinddeckel beschaffen ist;
d) der Stützrahmen **(5)** mit systematisch verteilten Lagern **(52)** versehen ist, in denen jeweils ein Riegel **(58)** schwenkbar aus einer gelösten Stellung in gesperrte Stellungen geführt ist;
e) jeder Riegel **(58)** einen Ausleger **(580)** hat, der in gesperrter Stellung zum Aufsetzen auf einer den Ausschnitt **(12)** umgebenden Rückfläche **(11)** der Tragstruktur **(1)** bestimmt ist;
f) jedes Lager **(52)** Arretierkonturen **(541,542)** hat, die im Zusammenwirken mit einem am Riegel **(58)** vorhandenen Stopper **(583)** gesperrte Stellungen des Riegels **(58)** bilden, aus denen das Zurückschwenken des Riegels **(58)** in seine gelöste Stellung blockiert ist;
g) die Arretierkonturen **(541,542)** eine erste Arretierkontur **(541)** in Gestalt einer am Lager **(52)** vorhandenen Erhebung **(541)** für eine erste gesperrte Stellung des Riegels **(58)** umfassen; und
h) die erste Arretierkontur **(541)** zuoberst am Lager **(52)** in Keilform gestaltet ist, die sich in Richtung einer Innenfläche **(545)** am Lager **(52),** welche der Freifläche **(50)** des Stützrahmens **(5)** zugewandt ist, absenkt und in diametraler Richtung, hin zu einer Aussenfläche **(546)** am Lager **(52)** mit einer steilen Prellfläche abschliesst, **dadurch gekennzeichnet, dass**
i) für eine zweite gesperrte Stellung des Riegels **(58)** die Arretierkonturen **(541,542)** eine zweite Arretierkontur **(542)** umfassen, welche auf der Aussenfläche **(546)** am Lager **(52)** angeordnet ist und somit zur Prellfläche der ersten Arretierkontur **(541)** diametral zur Innenfläche **(545)** nach aussen versetzt ist.

2. Stützrahmen **(5)** nach Anspruch 1, **dadurch gekennzeichnet, dass**
a) der Stopper **(583)** als Abkantung vom Ausleger **(580)** ausgebildet ist;
b) der Stopper **(583)** ein freies Ende hat, welches dazu bestimmt ist, in der ersten gesperrten Stellung des Riegels **(58)** gegen die Prellfläche der ersten Arretierkontur **(541)** zu stossen und in der zweiten gesperrten Stellung des Riegels **(58)** gegen die Aussenfläche der zweiten Arretierkontur **(542)** zu stossen; und
c) der Riegel **(58)** aus der ersten gesperrten Stellung in die zweite gesperrte Stellung schwenkbar ist.

3. Stützrahmen **(5)** nach einem der Ansprüche 1 und 2, **dadurch gekennzeichnet, dass** der Ausleger **(580)** eigenelastisch und laschenförmig gestaltet ist.

4. Stützrahmen **(5)** nach einem der Ansprüche 1 bis 3, **dadurch gekennzeichnet, dass**
a) ein Lager **(52)** aus einer sich einstückig vom Stützrahmen **(5)** erhebenden Basis **(53)** und einem mit der Basis **(53)** verbundenen Sockel **(54)** besteht;
b) die erste und zweite Arretierkontur **(541,542)** am Sockel **(54)** angeordnet sind;
c) der Riegel **(58)** mit einem lösbaren Achsstift **(59)** am Sockel **(54)** angelenkt ist; und
d) diametral zu den Lagern **(52)** der Stützrahmen **(5)** mit einem Rand **(512)** abschliesst.

5. Stützrahmen **(5)** nach Anspruch 4, **dadurch gekennzeichnet, dass**
a) der Riegel **(58)** ein Paar Seitenlaschen **(581)** hat, die vom Ausleger **(580)** benachbart zum Stopper **(583)** abgebogen sind, den Sockel **(54)** seitlich umfassen und jeweils ein Loch **(582)** besitzen;
b) sich durch den Sockel **(54)** eine Öffnung **(540)** erstreckt; und
c) der Achsstift **(59)** in den Löchern **(582)** der Seitenlaschen **(581)** und in der Öffnung **(540)** im Sockel **(54)** steckt.

6. Stützrahmen **(5)** nach einem der Ansprüche 1 bis 5, **dadurch gekennzeichnet, dass**
a) der am Lager **(52)** angelenkte Riegel **(58)** über einen Bereich von etwa 180° schwenkbar ist; und somit
b) der Ausleger **(580)** des Riegels **(58)** von einer im Prinzip vom Stützrahmen **(5)** aufrecht weg weisenden Position als gelöste Stellung bis in die zweite gesperrte Stellung als eine vom Stützrahmen **(5)** seitlich auskragende Position verstellbar ist.

7. Stützrahmen **(5)** nach Anspruch 1, **dadurch gekennzeichnet, dass**
a) die vom zumindest einen in die Freifläche **(50)** des Stützrahmens **(5)** einsetzbaren Deckelement **(2)** getragene Funktionseinheit **(4)** eine Leuchte ist;
b) das Deckelement **(2)** in die Freifläche **(50)** vonseiten des Randes **(512)** einsetzbar ist; und
c) im montierten Zustand das Deckelement **(2)** mittels seiner Einhängeorgane **(23),** die mit ersten und zweiten Sicherungsorganen **(511,513)** am Stützrahmen **(5)** in Eingriff kommen, lösbar am Stützrahmen **(5)** fixiert ist.

## Claims

1. Support frame (5) for fitting in a carrier structure (1), wherein:
a) the support frame (5) borders a free surface (50) into which at least one cover element (2) can be inserted;
b) the support frame (5) is intended to be mounted in a cutout (12) in the carrier structure (1);
c) the cover element (2) serves as a carrier of a functional unit (4) or is constituted, unequipped, as a blind cover;
d) the support frame (5) is provided with systematically distributed bearings (52), in each of which a latch (58) is guided so as to be pivotable from a released position into locked positions;
e) each latch (58) has an arm (580) which, in the locked position, is intended to be placed on a rear surface (11), which surrounds the cutout (12), of the carrier structure (1);
f) each bearing (52) has arresting contours (541, 542) which, in interaction with a stopper (583) present on the latch (58), form locked positions of the latch (58), from which positions the pivoting-back of the latch (58) into its released position is blocked;
g) the arresting contours (541, 542) comprise a first arresting contour (541) in the form of an elevation (541), which is present on the bearing (52), for a first locked position of the latch (58); and
h) the first arresting contour (541) is configured at the very top of the bearing (52) with a wedge shape which lowers in the direction of an inner surface (545) on the bearing (52), which inner surface faces the free surface (50) of the support frame (5), and terminates in a diametrical direction towards an outer surface (546) on the bearing (52) with a steep impact surface, **characterized in that**
i) for a second locked position of the latch (58), the arresting contours (541, 542) comprise a second arresting contour (542) which is arranged on the outer surface (546) on the bearing (52) and is thus outwardly offset with respect to the impact surface of the first arresting contour (541) diametrically relative to the inner surface (545).

2. Support frame (5) according to Claim 1, **characterized in that**
a) the stopper (583) is formed as a bent-off portion of the arm (580);
b) the stopper (583) has a free end which is intended to strike against the impact surface of the first arresting contour (541) in the first locked position of the latch (58) and to strike against the outer surface of the second arresting contour (542) in the second locked position of the latch (58); and
c) the latch (58) is pivotable from the first locked position into the second locked position.

3. Support frame (5) according to either of Claims 1 and 2, **characterized in that** the arm (580) is designed to be intrinsically elastic and tongue-shaped.

4. Support frame (5) according to one of Claims 1 to 3, **characterized in that**
a) a bearing (52) is composed of a base (53) which rises in one piece from the support frame (5) and of a pedestal (54) connected to the base (53);
b) the first and second arresting contour (541, 542) are arranged on the pedestal (54);
c) the latch (58) is articulated on the pedestal (54) with a releasable axial pin (59); and
d) the support frame (5) terminates diametrically relative to the bearings (52) with an edge (512).

5. Support frame (5) according to Claim 4, **characterized in that**
a) the latch (58) has a pair of lateral lugs (581) which are bent off from the arm (580) adjacent to the stopper (583), laterally enclose the pedestal (54) and each have a hole (582);
b) an opening (540) extends through the pedestal (54); and
c) the axial pin (59) plugs into the holes (582) of the lateral lugs (581) and into the opening (540) in the pedestal (54).

6. Support frame (5) according to one of Claims 1 to 5, **characterized in that**
a) the latch (58) articulated on the bearing (52) is pivotable over a range of about 180°; and thus
b) the arm (580) of the latch (58) is adjustable from a position in which it points upwardly away in principle from the support frame (5), as a released position, into the second locked position as a position in which it projects laterally out from the support frame (5).

7. Support frame (5) according to Claim 1, **characterized in that**
a) the functional unit (4) carried by the at least one cover element (2) which can be inserted into the free surface (50) of the support frame (5) is a luminaire;
b) the cover element (2) can be inserted into the free surface (50) from the edge (512); and
c) in the mounted state, the cover element (2) is fixed releasably on the support frame (5) by means of its suspension members (23) which come into engagement with first and second securing members (511, 513) on the support frame (5).

## Revendications

1. Châssis porteur (5) pour l'intégration dans une structure porteuse (1), dans lequel :
a) le châssis porteur (5) entoure une surface libre (50) dans laquelle peut être inséré au moins un élément de plafond (2) ;
b) le châssis porteur (5) est prévu pour être monté dans une découpe (12) dans la structure porteuse (1) ;
c) l'élément de plafond (2) sert de support pour une unité fonctionnelle (4) ou est construit sans garniture en tant que couvercle borgne ;
d) le châssis porteur (5) est pourvu de paliers répartis systématiquement (52) dans lesquels est à chaque fois guidée une traverse (58) pouvant pivoter d'une position libérée dans des positions verrouillées ;
e) chaque traverse (58) présente un bras (580) qui est prévu pour s'appliquer dans la position verrouillée sur une surface arrière (11) de la structure porteuse (1) entourant la découpe (12) ;
f) chaque palier (52) présente des contours d'arrêt (541, 542) qui forment, conjointement avec une butée (583) prévue sur la traverse (58), des positions verrouillées de la traverse (58) à partir desquelles le pivotement de retour de la traverse (58) dans sa position libérée est bloqué ;
g) les contours d'arrêt (541, 542) comprennent un premier contour d'arrêt (541) sous la forme d'un rehaussement (541) prévu sur le palier (52) pour une première position verrouillée de la traverse (58) ; et
h) le premier contour d'arrêt (541) le plus en haut sur le palier (52) est en forme de clavette qui descend dans la direction d'une surface intérieure (545) sur le palier (52) qui est tournée vers la surface libre (50) du châssis porteur (5) et qui se termine dans la direction diamètrale vers une surface extérieure (546) sur le palier (52) avec une surface de rebond raide, **caractérisé en ce que**
i) pour une deuxième position verrouillée de la traverse (58), les contours d'arrêt (541, 542) comprennent un deuxième contour d'arrêt (542) qui est disposé sur la surface extérieure (546) sur le palier (52) et qui est par conséquent décalé vers l'extérieur diamétralement par rapport à la surface intérieure (545) par rapport à la surface de rebond du premier contour d'arrêt (541).

2. Châssis porteur (5) selon la revendication 1, **caractérisé en ce que**
a) la butée (583) est réalisée sous forme de partie recourbée depuis le bras (580) ;
b) la butée (583) présente une extrémité libre qui est prévue pour buter contre la surface de rebond du premier contour d'arrêt (541) dans la première position verrouillée de la traverse (58) et, dans la deuxième position verrouillée de la traverse (58), pour buter contre la surface extérieure du deuxième contour d'arrêt (542) ; et
c) la traverse (58) peut pivoter de la première position verrouillée dans la deuxième position verrouillée.

3. Châssis porteur (5) selon l'une quelconque des revendications 1 et 2, **caractérisé en ce que** le bras (580) est configuré avec une élasticité propre et en forme de patte.

4. Châssis porteur (5) selon l'une quelconque des revendications 1 à 3, **caractérisé en ce que**
a) un palier (52) se compose d'une base (53) se rehaussant d'une seule pièce depuis le châssis porteur (5) et d'un socle (54) connecté à la base (53) ;
b) le premier et le deuxième contour d'arrêt (541, 542) sont disposés sur le socle (54) ;
c) la traverse (58) est articulée au socle (54) par une goupille d'axe amovible (59) ; et
d) le châssis porteur (5) se termine diamétralement par rapport aux paliers (52) avec un bord (512).

5. Châssis porteur (5) selon la revendication 4, **caractérisé en ce que**
a) la traverse (58) présente une paire de pattes latérales (581) qui sont recourbées depuis le bras (580) en position adjacente à la butée (583), entourent latéralement le socle (54) et possèdent chacune un trou (582) ;
b) une ouverture (540) s'étend à travers le socle (54) ; et
c) la goupille d'axe (59) est enfoncée dans les trous (582) des pattes latérales (581) et dans l'ouverture (540) dans le socle (54).

6. Châssis porteur (5) selon l'une quelconque des revendications 1 à 5, **caractérisé en ce que**
a) la traverse (58) articulée au palier (52) peut pivoter sur une plage d'environ 180° ; et de ce fait
b) le bras (580) de la traverse (58) peut être déplacé depuis une position s'écartant en principe verticalement du châssis porteur (5) en tant que position libérée jusque dans la deuxième position verrouillée en tant que position faisant saillie latéralement depuis le châssis porteur (5).

7. Châssis porteur (5) selon la revendication 1, **caractérisé en ce que**
a) l'unité fonctionnelle (4) portée par au moins un élément de plafond (2) pouvant être inséré dans la surface libre (50) du châssis porteur (5) est une lampe ;
b) l'élément de plafond (2) peut être inséré dans la surface libre (50) depuis le bord (512) ; et
c) dans l'état monté, l'élément de plafond (2) est fixé de manière amovible sur le châssis porteur (5) au moyen de ses organes d'accrochage (23) qui viennent en prise avec des premiers et deuxièmes organes de fixation (511, 513) sur le châssis porteur (5).
